# FASCICULE DE BREVET EUROPEEN

(11) **EP 0 169 110 B1**
(45) Date de publication et mention de la délivrance du brevet: **19.07.1989**
(21) Numéro de dépôt: 85401184.8
(22) Date de dépôt: 14.06.1985
(51) Int. Cl.: E21B 10/60, E21B 10/38

(54) **Méthode et perfectionnement aux outils de forage comportant des passages d'eau permettant une grande efficacité du nettoyage du front de taille**
Bohrwerkzeuge mit Wasserdurchlässen zur Erzielung einer hohen Reinigungswirkung der Angriffsfläche
Drilling tools with water passages for a highly efficient cleaning of the work surface

(30) Priorité: 27.06.1984 FR 8410127
(43) Date de publication de la demande: 22.01.1986
(73) Titulaire: INSTITUT FRANCAIS DU PETROLE, 92502 Rueil-Malmaison (FR)
(72) Inventeur: Bardin, Christian, F-92270 Bois Colombes (FR); Cholet, Henri, F-78230 Le Pecq (FR)

(56) Documents cités:
- GB-A- 2 047 308
- US-A- 3 645 346
- US-A- 3 838 742
- US-A- 4 323 130

## Description

La présente invention concerne un outil de forage rotatif amélioré, à grande efficacité du nettoyage du front de taille.

On connaît déjà des outils de forage rotatifs comportant un corps dont une première extrémité se raccorde à des moyens d'entraînement en rotation et dont la seconde extrémité, qui délimite le front de taille, comporte une pluralité de plages d'attaque réparties autour de l'axe du trépan, en étant séparées par des zones radiales d'évacuation des déblais qui communiquent à leur périphérie avec l'espace annulaire entourant la première extrémité du trépan, en arrière du front de taille.

Dans certains outils de ce type, décrits par exemple dans la demande de brevet britannique publiée GB-A-2.047.308, chacune des plages d'attaque du trépan comprend une pluralité de nervures, ou segments, de forme allongée dont chacun a une face d'attaque porteuse d'un élément de coupe avantageusement constitué en diamant fritté.

L'ensemble des faces d'attaque d'une même plage forme une ligne d'attaque du sol. Chaque plage d'attaque comporte une rangée de buses d'irrigation débouchant le long d'un rayon du front de taille, en avant de la ligne d'attaque de cette plage, si l'on considère le sens de rotation de celle-ci sur le front de taille. Ces buses créent des jets d'irrigation s'écoulant dans une direction sensiblement parallèle aux faces d'attaque des nervures, à une certaine distance de ces faces d'attaque.

On sait également réaliser une amélioration du nettoyage du front de taille et de l'évacuation des déblais en positionnant des buses dont les jets sont inclinés par rapport au front de taille et percutent donc la paroi sous un angle d'incidence différent de 90°.

L'art antérieur peut être illustré par les brevets américains US-A-3.645.346, US-A-3.838.742 et 4.323.130.

Un inconvénient de l'art antérieur réside dans le fait que la répartition actuellement adoptée pour ces jets n'est pas favorable à un bon nettoyage de la partie centrale de l'outil, ce qui limite les performances en vitesse d'avancement de l'outil et en augmente l'usure.

L'objet de la présente invention est de proposer une amélioration aux outils de forage de manière à en accroître les performances par un balayage plus efficace des déblais sur le front de taille et plus particulièrement dans la partie centrale, ou zone centrale, de l'outil.

. La présente invention peut être appliquée à des outils de forage ou trépans travaillant par enlèvement de copeaux (outil à lames) ou par abrasion comportant des passages d'eau. Les premiers outils mentionnés comportent généralement des éléments de coupe en diamant synthétique poly- cristallin, les seconds comportent généralement des diamants naturels.

Cet objectif est obtenu selon la présente invention, en orientant au moins un jet incliné de façon préférentielle vers la partie centrale de l'outil les autres jets ne venant pas contrarier ce premier jet.

Dans le présent texte, on désigne généralement par vitesse, la valeur moyenne de la vitesse obtenue en intégrant les vitesses sur la plus courte distance séparant l'outil de la formation géologique.

Le ou les jets orientés préférentiellement vers la partie centrale de l'outil doivent être positionnés de façon que le vecteur obtenu par la projection orthogonale sur un plan perpendiculaire à l'axe de l'outil de la vitesse de l'écoulement dans la partie centrale de l'outil soit non nul. Ce vecteur sera dit vecteur de vitesse efficace.

A ce ou ces jets orientés préférentiellement vers la partie centrale de l'outil seront avantageusement associés un ou plusieurs jets dont l'écoulement s'éloigne de façon préférentielle de la partie centrale de l'outil, ce ou ces jets ne se trouvant pas sur le segment de droite passant par l'axe de l'outil et le point de départ d'un jet orienté préférentiellement vers la partie centrale de l'outil ; ce segment de droite sus-mentionné est limité par l'axe de l'outil et par le point de départ du jet orienté préférentiellement vers la partie centrale de l'outil.

Ainsi, la présente invention concerne une méthode améliorant le déblaiement d'un outil de forage tournant, notamment sur lui-même en fonctionnement, autour d'un axe propre, ou axe de l'outil. Cet outil comporte un corps dont une première extrémité est adaptée à se raccorder à des moyens d'entraînement en rotation et dont la seconde extrémité délimite le front de taille. La seconde extrémité comporte des passages d'eau. La zone de la seconde extrémité voisine dudit axe constitue la partie centrale de l'outil, l'outil comporte au moins une buse.

Plus exactement, la partie centrale, ou zone centrale, de l'outil est définie par la partie de l'outil voisine du centre de l'outil lui-même est défini comme étant l'intersection de l'axe propre de l'outil avec la surface extérieure de l'outil.

La méthode selon l'invention est caractérisée en ce que ladite buse est positionnée dans un passage d'eau pour produire un écoulement orienté vers la partie centrale de l'outil, le vecteur obtenu par la projection orthogonale sur un plan perpendiculaire à l'axe de l'outil de la vitesse dudit écoulement dans la partie centrale de l'outil étant non nul en tout point de la partie centrale de l'outil, ledit vecteur sera qualifié de vecteur de vitesse efficace comme cela a déjà été mentionné précédemment.

La méthode selon l'invention peut s'appliquer au cas d'un outil comportant plusieurs buses, dans ce cas ces buses sont positionnées et dimensionnées pour produire un écoulement résultant au centre de l'outil dont le vecteur de vitesse efficace est non nul en tout point de la partie centrale de l'outil.

Suivant la méthode selon l'invention, la ou Les buses sont positionnées de telle sorte qu'il existe au moins un axe dit axe de circulation appartenant au plan perpendiculaire à l'axe de l'outil. Les projections orthogonales sur cet axe des différents vecteurs de vitesse efficace de la partie centrale de l'outil sont appelés vecteurs de circulation et sont orientés dans le même sens.

Bien entendu, ledit axe peut être une ligne courbe. Mais, de préférence, il s'agira d'un axe droit passant par l'axe de l'outil.

La présente invention concerne également un outil de forage pour la mise en oeuvre de la méthode et de ses variantes exposées précédemment.

Cet outil est caractérisé en ce qu'il comporte au moins une première buse d'injection positionnée en un premier passage d'eau de l'outil, ladite buse comportant un canal d'injection dont l'axe est orienté sensiblement vers la partie centrale de l'outil. Cette buse est positionnée de telle sorte qu'il existe au moins un axe, dit axe de circulation, appartenant audit plan perpendiculaire à l'axe de l'outil. Les différents vecteurs de circulation obtenus par la projection orthogonale sur ledit axe de circulation des différents vecteurs de vitesse efficaces des points de la partie centrale sont orientés dans le même sens.

Selon une variante de réalisation, l'outil selon l'invention peut comporter au moins une deuxième buse positionnée dans un deuxième passage d'eau localisé sur le côté de l'outil opposé à celui contenant la première buse, ledit côté opposé étant défini par la portion de l'outil située dans le demi-espace délimité par un premier plan passant par l'axe de l'outil, perpendiculaire à un deuxième plan contenant un point de l'orifice d'injection de ladite première buse ainsi que l'axe de l'outil et ne contenant pas ladite première buse, ladite buse comprenant un canal d'injection adapté à produire un écoulement sensiblement orienté dans la direction opposée à celle définie par la zone centrale de l'outil.

Selon une autre variante, la deuxième buse d'injection peut être positionnée dans un passage d'eau localisé sur l'outil sensiblement dans un demi-plan appartenant au deuxième plan, ce demi-plan étant délimité par l'axe de l'outil et ne contient pas la première buse.

Selon une autre variante, l'outil peut comporter plusieurs buses d'injection de fluide ayant des canaux d'injection de fluide dont l'axe est orienté vers la zone centrale de l'outil. Ces buses étant positionnées dans des passages d'eau localisés sur l'outil d'un même côté par rapport à un plan passant par l'axe de l'outil.

Selon une autre variante, l'outil peut comporter une troisième buse comportant un troisième canal, ladite troisième buse étant positionnée sensiblement au voisinage de ladite première buse, l'axe dudit troisième canal étant orienté sensiblement dans le sens opposé à celui de la première buse.

Selon une autre variante, lorsque l'outil de forage comprend un nombre n de passages d'eau supérieur ou égal à trois, il comportera un nombre m de passages d'eau adjacents entre eux deux à deux, chacun de ces m passages comportant au moins une buse d'injection. Le canal d'injection de cette buse étant oriente vers la partie centrale de l'outil.

Le nombre m est compris de préférence entre un et la partie entière du quotient du nombre n par deux.

Suivant une autre variante de l'outil selon l'invention, au moins un des passages d'eau non équipés de buse d'injection ayant un canal d'axe orienté vers la partie centrale de l'outil pourra être équipé d'au moins une buse d'injection comportant un canal sensiblement orienté dans le sens opposé à celui défini par la partie centrale de l'outil.

La présente invention sera mieux comprise et ses avantages apparaîtront plus clairement à la description qui suit d'un exemple particulier, nullement limitatif, illustré par les figures ci- annexées parmi lesquelles :
- la figure 1 représente un outil de forage comportant des améliorations selon la présente invention,
- la figure 2 montre une buse,
- la figure 3 montre un outil de forage comportant des améliorations selon la présente invention,
- les figures 4 et 5 représentent des schémas permettant de définir différents angles,
- la figure 6 représente un mode de réalisation particulièrement efficace d'un outil de forage comportant plusieurs buses selon l'invention, et
- la figure 7 représente un diagramme comparatif de l'efficacité d'un outil selon l'art antérieur et d'un outil selon la présente invention.

Sur la figure 1, la référence 1 désigne, dans son ensemble, le corps de l'outil de forage ou trépan selon l'invention qui sera, par exemple, réalisé en acier spécial. A une première de ses extrémités, cet outil est adapté, à se raccorder à. des moyens d'entraînement en rotation, par exemple par l'intermédiaire d'un filetage 2. Ces moyens d'entraînement de l'outil en rotation comprendront un porte-outil dont le trépan est rendu solidaire, et qui fait partie de la colonne de forage rotary, ou qui peut être directement entraîné en rotation par le rotor d'un moteur de fond.

La seconde extrémité ou tête 3 du trépan comporte une face délimitant le front de taille de l'outil, cette face comportant une pluralité de moyens de destruction 4 et 4a de la formation à forer.

La référence 5 représente l'axe de l'outil et la référence 6 représente la partie centrale ou zone centrale, de l'outil qui peut être délimitée à titre d'exemple par la partie de la surface de la seconde extrémité de l'outil comprise à l'intérieur d'un cylindre dont l'axe coïncide avec l'axe de l'outil 5 et dont le diamètre est égal au diamètre extérieur de l'outil divisé par trois.

Le trépan comporte des passages d'eau 7. Pour permettre le nettoyage des déblais et leur évacuation, une circulation de fluide est réalisée. Le fluide de forage passe de la partie intérieure du trépan à la zone extérieure annulaire 8 (Fig. 3) comprise entre le front de taille et la surface de l'outil par l'intermédiaire de buses 9 qui orientent le fluide directement sur le front de taille suivant une trajectoire f.

Le nettoyage des déblais et leur évacuation se fait par une circulation du fluide de forage qui est amené par le train de tiges jusque dans la cavité intérieure du trépan. Le fluide est ensuite distribué grâce à un perçage à au moins une première buse 9 ayant un canal d'injection du fluide dont l'axe 17 est orienté sensiblement vers la zone centrale 6 de l'outil.

Dans la présente description, on entend par canal d'injection de la buse la partie de la buse qui va orienter la direction du jet, ainsi sur la figure 2, le canal de la buse 18 correspond au passage 19. L'axe 20 du canal 19 de la buse 18 peut être défini comme la direction résultante de l'écoulement, ou du jet, produit par ce canal 19.

Dans la présente description, l'axe 20 du canal 19 de la buse 18 est supposé être orienté dans le sens de l'écoulement produit par la buse, ce sens est indiqué sur la figure 2 par la flèche 22.

Il est bien évident que l'on ne sortira pas du cadre de la présente invention en utilisant des buses ayant des sections de passage de diverses formes, ce qui demeure important étant la direction et plus exactement l'orientation de l'axe de ces buses telles que définies précédemment.

Le fluide issu de la buse 9 est évacué par l'annulaire 8 (Fig. 3) compris entre le front de taille et la surface de l'outil.

Le trépan 1 de la figure 3 comporte une deuxième buse 23 qui possède un axe 24 orienté vers l'annulaire 8.

Cette deuxième buse est située dans un passage d'eau 16 localisé du côté du trépan 25 opposé à celui contenant la première buse et qui porte la référence 26.

Le côté dit opposé 25 est défini par la portion de l'outil située dans le demi espace délimité par un premier plan passant par l'axe de l'outil perpendiculaire à un deuxième plan contenant un point de l'orifice d'injection de la première buse 9 ainsi que l'axe du trépan et qui ne contient pas la première buse 9.

L'outil de la figure 3 qui comporte un nombre impair de passages d'eau, en l'occurrence cinq, comporte une buse supplémentaire 21 orientée préférentiellement vers la périphérie de l'outil et crée un écoulement dirigé respectivement suivant l'axe 35, l'axe 35 étant caractérisé par un angle j3 (la définition de cet angle est donnée dans la suite de ce texte), compris entre 90° et 180° et qui dans le cas précis de la figure 3 est sensiblement égal a 150°. De plus, sur la figure 3, l'axe 35 du jet créé par la buse 21 est orienté vers la face d'attaque des lames de coupe, ce qui représente une configuration particulièrement intéressante pour le nettoyage de ces lames de coupe.

L'axe 24 de la buse 23 est caractérisé par un angle égal à 180°.

Cet ensemble constitué des buses 9, 21 et 23 crée dans la partie centrale de l'outil une circulation de fluide de forage orienté sensiblement selon l'axe 17 de la première buse 9, tout en réduisant les tourbillons.

Le trépan de la figure 3 comporte une troisième buse 27 qui peut être alimentée en fluide de forage par le même perçage que celui alimentant la première buse 9.

L'axe 28 du canal de cette troisième buse 27 est orienté sensiblement dans la direction opposée à celle de la première buse. Il faut comprendre par là que la troisième buse 27 possède un canal d'injection de fluide qui crée un écoulement s'éloignant du plan perpendiculaire a l'axe 17 du premier canal.

Bien entendu, la troisième buse 27 peut être alimentée par un perçage indépendant, diffèrent de celui alimentant la première buse 9.

On ne sortira pas du cadre de la présente invention si l'une au moins des buses citées précédemment produit un jet qui dès sa sortie de ladite buse est parallèle au front de taille et/ou à la surface de l'outil. Ceci revient à dire que l'axe de ladite buse est parallèle au front de taille et/ou à la surface de coupe de l'outil.

Sur la figure 4, la référence 11 représente le front de taille tel qu'il est usiné par l'outil. La référence 12 représente le plan tangent au front de taille au point d'impact du jet sur ce dernier.

Sur la figure 5, la référence 13 représente le plan tangent au front de taille au point le plus proche de la buse d'ou est issu le jet f. La référence 14 est la projection orientée dans le sens de progression de l'outil de l'axe de l'outil 5 sur le plan 13. La référence 15 désigne la projection de la trajectoire du jet f en sortie de buse en projection sur le plan 13. β est l'angle formé par les projections 14 et 15. L'angle j3 est calculé en partant de la demi-droite AB ou A est le point d'intersection des projections 14 et 15.

La figure 6 représente un outil ayant un nombre pair de passages d'eau, en l'occurrence six. Cet outil a révélé de très bonnes performances en capacité d'évacuation des déblais lors d'essais expérimentaux.

Les jets utilisés sont des jets inclinés par rapport au front de taille, de telle manière que l'angle a que forme le jet f avec le plan tangent 12 au front de taille au point d'impact de ce jet soit différent de 90°.

Il est bien évident que la direction d'un jet se confond sensiblement avec l'axe de la buse qui le produit.

Une application de l'invention, représentée sur la figure 6, à un outil comprenant six passages d'eau référencés 29 à 34, consiste à orienter de façon préférentielle vers la partie centrale de l'outil les deux jets dénommés f₁ et f₂ se trouvant dans deux passages d'eau voisins 29 et 30 et étant inclinés respectivement des angles α₁ et et2 par rapport au front de taille, de façon préférentielle vers la partie centrale de l'outil.

On appelle jet orienté de façon préférentielle vers la partie centrale de l'outil, tout jet issu d'une buse extérieure à cette partie centrale 6 et dont la projection de la trajectoire sur un plan perpendiculaire à l'axe 5 de l'outil se trouve en partie à l'intérieur de la projection sur ce plan de la partie centrale 6 de l'outil. Est également considéré comme jet orienté de façon préférentielle vers la partie centrale de l'outil tout jet issu d'une buse intérieure à cette partie centrale 6 et orienté de façon préférentielle vers le centre de l'outil. Un jet est appelé jet orienté de façon préférentielle vers la partie centrale de l'outil lorsque l'angle p défini sur la figure 5 a une valeur inférieure à 90°.

On ne sortira pas du cadre de la présente invention si l'outil comporte une seule buse de forme oblongue.

Le plan de la figure 6 correspond à un plan perpendiculaire à l'axe de l'outil. L'axe 38 représente l'axe de circulation du fluide.

La flèche 39 représente un vecteur de vitesse efficace obtenu par la projection orthogonale sur le plan de la figure d'un vecteur de vitesse de l'écoulement dans la partie centrale de l'outil. La référence 40 désigne le vecteur de circulation obtenu par la projection orthogonale du vecteur de vitesse efficace 39 sur l'axe de circulation 38.

Le vecteur de circulation 40 peut être obtenu directement par la projection, de la vitesse de l'écoulement sur l'axe de circulation 38, sur un plan perpendiculaire à l'axe de circulation 38.

Les différents vecteurs de circulation de la partie centrale de l'outil sont orientés dans le même sens dans le cas particulier de la figure 6.

Les jets f₁ et f₂ créent au niveau de la partie centrale de l'outil 6 un écoulement privilégié des passages d'eau 29 et 30 vers les passages d'eau 32 et 33 permettant d'évacuer de façon efficace des déblais se trouvant dans cette zone. L'utilisation de jets inclinés permet d'avoir une vitesse d'écoulement élevé du fluide dans cette zone, en limitant la perte de vitesse du jet au niveau de l'impact jet sur front de taille.

Associés aux jets f₁ et f₂, les jets f₃ et f₄ dans les passages d'eau 33 et 32 améliorent l'efficacité de la technique, en facilitant l'évacuation des déblais poussés par f₁ et f₂ vers la zone annulaire de l'outil.

Les jets f₃ et f₄ également inclinés respectivement des angles α₃ et a₄ par rapport au front de taille sont des jets orientés préférentiellement vers la périphérie de l'outil. On appelle jet orienté de façon préférentielle vers la périphérie de l'outil tout jet tel que l'angle β précédent défini soit compris entre 90° et 180°.

Les jets fₛ, fε, f₇ et fε également inclinés respectivement des angles α₅, α₆, a₇ et «₈ par rapport au front de taille sont orientés préférentiellement vers la périphérie de l'outil.

Ils ont pour fonction le nettoyage des lames de coupes délimitant le passage d'eau où ils se trouvent respectivement 31, 30, 29 et 34. Les jets f₃ et f₄ ont également cette fonction supplémentaire.

Les sections de passage des buses que l'on notera Sₗ, S₂,..., S₂ peuvent ne pas être toutes identiques.

Dans le cas d'un outil comprenant des passages d'eau, chaque passage d'eau peut comprendre zéro, un, ou plusieurs jets.

Si un passage d'eau comprend plusieurs jets dont l'un est orienté de façon préférentielle vers la partie centrale de l'outil, ce jet sera celui se trouvant le plus prés du centre de l'outil, le centre de l'outil correspond à l'intersection de la surface extérieure de la deuxième extrémité de l'outil avec l'axe de l'outil 5.

La section de sortie S des buses peut être circulaire, mais peut également avoir d'autres formes telle qu'une forme oblongue, la forme d'une fente, etc..

Si un outil ne comprend qu'une seule buse, celle-ci sera orientée de façon préférentielle vers la partie centrale de l'outil et aura de préférence la forme d'une fente.

L'application de l'invention conduit à la meilleure efficacité lorsque tous les jets sont inclinés par rapport au front de taille, mais elle garde sa valeur lorsque un ou plusieurs jets ne sont pas inclinés par rapport au front de taille.

La valeur de l'angle a pour un jet incliné sera avantageusement inférieure à 45°.

La valeur de l'angle 13 pour un jet orienté de façon préférentielle vers la partie centrale de l'outil sera avantageusement inférieure à 45°.

Le nombre de jets orientés préférentiellement vers la partie centrale de l'outil sera de préférence inférieur ou égal à la partie entière de la moitié du nombre de passages d'eau.

Les jets orientés de façon préférentielle vers la partie centrale de l'outil seront de préférence situés du même côté d'un plan passant par l'axe 5 de l'outil, afin d'éviter que ces jets ne viennent s'annihiler dans la partie centrale de l'outil.

Sur l'outil de la figure 6, les jets f₃, f₄, fs, fε, f₇ et f₈ qui ne sont pas orientés vers la partie centrale de l'outil et dont la fonction est en particulier le nettoyage de la surface de l'outil en contact avec le front de taille, cette surface ne comprenant pas la partie centrale de l'outil, créent un écoulement centrifuge orienté vers les lames de coupes particulièrement efficace pour le nettoyage de l'outil et en particulier de sa périphérie.

Les buses positionnées sur l'outil peuvent être amovibles ou fixes, de section identiques ou non. Les buses fixes pourront être constituées par un simple canal réalisé directement dans le corps de l'outil et ayant une inclinaison appropriée de l'orifice d'injection.

D'une façon générale, la somme des sections des jets orientés de façon préférentielle vers la partie centrale de l'outil sera de préférence supérieure ou égale au tiers de la section totale ST de passage des buses placées sur l'outil et de préférence inférieure ou égale aux deux tiers de la section ST.

La figure 7 représente un diagramme montrant le gain apporté par l'invention sur la capacité de l'outil de forage à évacuer les déblais qu'il crée au fond du puits de forage.

L'axe des ordonnées 35 de ce diagramme représente la capacité d'un outil a évacuer les déblais.

L'axe 10 des abscisses représente la durée pendant laquelle on tait passer un fluide de forage dans l'outil.

Sur cette figure, la référence 36 correspond à la courbe de performance d'un outil selon la présente invention et la référence 37 correspond à la courbe de performance d'un outil selon l'art antérieur.

Pour obtenir ces courbes, l'outil est placé dans une cellule simulant le fond du puits de forage. On introduit entre l'outil et la cellule un volume donné V de sable simulant les déblais.

Lors de l'expérience, on fait circuler un fluide à un débit donné à travers l'outil et l'on enregistre en fonction du temps le volume de déblai évacué par rapport au volume de déblai initialement placé dans la cellule. La capacité de l'outil à évacuer les déblais correspond au rapport du volume de déblais évacué sur le volume de déblais initial V.

On remarque sur les courbes présentées que pour une durée de t₁, l'outil selon l'invention a évacué un volume de déblais trois fois supérieur à celui évacué par l'outil selon l'art antérieur.

Dans le cas de l'outil selon l'invention, les déblais étant rapidement évacués du front de taille, l'outil se trouve donc en permanence en contact avec la roche à détruire et non en contact avec les déblais qu'il vient de créer. Ceci a pour conséquence d'augmenter la vitesse d'avancement de l'outil de forage et d'éviter le rebroyage des déblais par cet outil qui limiterait l'efficacité de l'outil et provoquerait une usure initiale de celui-ci.

La courbe de performance 37 d'un outil selon l'art antérieur atteint sensiblement une asymptote horizontale correspondant à une capacité d'évacuation des déblais de l'ordre de 60 %, ce qui signifie que les déblais restant, soit prés de 40 % des déblais initiaux, sont très difficile à évacuer.

Au contraire, l'outil selon la présente invention ne laisse pratiquement plus de déblais dans la cellule, =du fait notamment d'un bon nettoyage de la partie centrale de l'outil.

## Revendications

1. Méthode améliorant le déblaiement d'un outil de forage (1) tournant, notamment sur lui-même, en fonctionnement, autour d'un axe propre (5), ou axe de l'outil, ledit outil comportant un corps dont une première extrémité est adaptée à se raccorder à des moyens d'entraînement en rotation et dont la seconde extrémité (3), délimite le front de taille, ladite second extrémité comportant des passages d'eau, la zone de ladite second extrémité voisine dudit axe constituant la partie centrale de l'outil (6), ledit outil comporte au moins une buse (9), caractérisée en ce que ladite buse est positionnée dans un passage d'eau pour produire un écoulement orienté vers la partie centrale (6) de l'outil, le vecteur (39) obtenu par la projection orthogonale sur un plan perpendiculaire à l'axe de l'outil de la vitesse dudit écoulement dans la partie centrale de l'outil étant non nul en tout point de ladite partie centrale, ledit vecteur constituant le vecteur de vitesse efficace, en ce que ladite buse (9) est positionnée de telle sorte qu'il existe au moins un axe, dit axe de circulation (38), appartenant audit plan perpendiculaire à l'axe de l'outil, en ce que les différents vecteurs de circulation (40) obtenus par la projection orthogonale sur ledit axe de circulation des différents vecteurs de vitesse efficace (39) des points de la partie centrale sont orientés dans le même sens.

2. Méthode selon la revendication 1 appliquée au cas d'un outil comportant plusieurs buses (9, 21, 23), caractérisée en ce que lesdites buses sont positionnées et dimensionnées pour produire dans la partie centrale de l'outil un écoulement résultant dont le vecteur de vitesse efficace est non nul en tout point de ladite partie centrale de l'outil.

3. Outil de forage pour la mise en oeuvre de la méthode de la revendication 1, caractérisé en ce qu'il comporte au moins une première buse d'injection (9) positionnée en un premier passage d'eau (7) de l'outil, ladite buse comportant un canal d'injection dont l'axe (17) est orienté sensiblement vers la partie centrale de l'outil (6) ladite buse (9) étant positionnée de telle sorte qu'il existe au moins un axe, dit axe de circulation (38), appartenant audit plan perpendiculaire à l'axe de l'outil, en ce que les différents vecteurs de circulation (40) obtenus par la projection orthogonale sur ledit axe de circulation des différents vecteurs de vitesse efficace (39) des points de la partie centrale sont orientés dans le même sens.

4. Outil de forage selon la revendication 3, caractérisé en ce qu'il comporte au moins une deuxième buse (23) positionnée dans un deuxième passage d'eau'(16) localisé sur le côté de l'outil opposé (25) à celui (26) contenant la première buse (9), ledit côté opposé (25) étant défini par la portion de l'outil située dans le demi espace délimité par un premier plan passant par l'axe de l'outil (5), perpendiculaire à un deuxième plan contenant un point de l'orifice d'injection de ladite première buse (9) ainsi que l'axe de l'outil et ne contenant pas ladite première buse (9), ladite buse (23) comprenant un canal d'injection adapté à produire un écoulement sensiblement orienté dans la direction opposée à celle définie par la partie centrale de l'outil.

5. Outil selon la revendication 4, caractérise en ce que ladite deuxième buse (23) d'injection est positionnée dans un passage d'eau localisé sur l'outil sensiblement dans un demi-plan appartenant au deuxième plan, ledit demi-plan étant délimité par l'axe de l'outil et ne contient pas ladite première buse.

6. Outil selon l'une des revendications 3 à 5, caractérisé en ce qu'il comporte plusieurs buses d'injection de fluide ayant des canaux d'injection de fluide dont l'axe est orienté vers la zone centrale de l'outil et en ce que lesdites buses se trouvent positionnées dans des passages d'eau localisés sur l'outil d'un même côté par rapport à un plan passant par l'axe de l'outil.

7. Outil selon l'une des revendications 3 à 6, caractérisé en ce qu'il comporte une troisième buse (27) comportant un troisième canal, ladite troisième buse (27) étant positionnée sensiblement au voisinage de ladite première buse (9), l'axe (28) dudit troisième canal étant orienté sensiblement dans le sens opposé à celui de la première buse.

8. Outil de forage selon l'une des revendications 3 à 7, ledit outil comprenant un nombre n de passages d'eau supérieur ou égal à trois, caractérisé en ce qu'il comporte un nombre m de passages d'eau adjacents entre eux deux à deux, dont chacun comporte au moins une buse d'injection ayant un canal d'injection orienté vers la partie centrale de l'outil, ledit nombre m étant compris entre un et la partie entière du quotient du nombre n par deux.

9. Outil de forage selon la revendication 8, caractérisé en ce que l'un au moins des passages d'eau non équipés de buse d'injection ayant un canal d'axe orienté vers la partie centrale de l'outil est équipé d'au moins une buse d'injection comportant un canal sensiblement orienté dans le sens opposé à celui défini par la partie centrale de l'outil.

## Claims

1. A method improving the clearing of a drilling tool (1) turning, in particular on itself, in operation, about an axis (5) of its own, or tool axis, said tool comprising a body a first end of which is adapted to connect to means for driving in rotation and the second end (3) of which delimits the cutting face, said second end comprising water passages, the zone of said second end neighbouring said axis constituting the central part of the tool (6), said tool comprising at least one nozzle (9), characterised in that said nozzle is positioned in a water passage to produce a flow oriented towards the central part (6) of the tool, the vector (39) obtained by the orthogonal projection on a plane perpendicular to the axis of the tool of the speed of said flow in the central part of the tool being other than zero at any point on said central part, said vector constituting the effective speed vector, in that said nozzle (9) is positioned so that there is at least one axis, referred to as the circulation axis (38), belonging to said plane perpendicular to the axis of the tool, in that the different circulation vectors (40) obtained through the orthogonal projection on said circulation axis of the-different effective speed vectors (39) of the points on the central part are oriented in the same direction.

2. A method as in claim 1 applied in the case of a tool comprising a plurality of nozzles (9, 21, 23), characterised in that said nozzles are positioned and dimensioned to produce a resulting flow in the central part of the tool the effective speed vector of which is other than zero at any point on said central part of the tool.

3. A drilling tool for implementing the method as in claim 1, characterised in that it comprises at least one first injection nozzle (9) positioned in a first water passage (7) of the tool, said nozzle comprising an injection channel the axis (17) of which is oriented substantially towards the central part of the tool (6), said nozzle (9) being positioned so that there is at least one axis, referred to as the circulation axis (38), belonging to said plane perpendicular to the axis of the tool, in that the different circulation vectors (40) obtained through the orthogonal projection on said circulation axis of the different effective speed vectors (39) of the points on the central part are oriented in the same direction.

4. A drilling tool as in claim 3, characterised in that it comprises at least one second nozzle (23) positioned in a second water passage (16) located on the opposite side (25) of the tool to that (26) containing the first nozzle (9), said opposite side (25) being defined by the portion of the tool located in the half space delimited by a first plane passing through the axis of the tool (5), perpendicular to a second plane containing a point of the injection orifice of said first nozzle (9) and the axis of the tool and not containing said first nozzle (9), said-nozzle (23) comprising an injection channel adapted to produce a flow substantially oriented in the opposite direction to that defined by the central part of the tool.

5. A tool as in claim 4, characterised in that said second injection nozzle (23) is positioned in a water passage located on the tool substantially in a half plane belonging to the second plane, said half plane being delimited by the axis of the tool and does not contain said first nozzle.

6. A tool as in one of claims 3 to 5, characterised in that it comprises a plurality of fluid injection nozzles having fluid injection channels the axis of which is oriented towards the central zone of the tool and in that said nozzles are positioned in water passages located on the tool on one and the same side in relation to a plane passing through the axis of the tool.

7. A tool as in one of claims 3 to 6, characterised in that it comprises a third nozzle (27) comprising a third channel, said third nozzle (27) being positioned substantially in the vicinity of said first nozzle (9), the axis (28) of said third channel being oriented substantially in the opposite direction to that of the first nozzle.

8. A drilling tool as in one of claims 3 to 7, said tool comprising a number n of water passages greater than or equal to three, characterised in that it comprises a number m of water passages adjacent to one another in pairs, each of which comprises at least one injection nozzle having an injection channel oriented towards the central part of the tool, said number m lying between one and the entirety of the quotient of the number n by two.

9. A drilling tool as in claim 8, characterised in that at least one of the water passages not having an injection nozzle having a channel with its axis oriented towards the central part of the tool has at least one injection nozzle comprising a channel substantially oriented in the opposite direction to that defined by the central part of the tool.

## Patentansprüche

1. Verfahren zum Verbessern der Bohrtrümmerbeseitigung eines Bohrwerkzeugs (1), welches im Betrieb sich inbesondere um sich selbst, um eine eigene Achse (5) oder Werkzeugachse dreht, wobei dieses Werkzeug einen Körper umfaßt, von dem ein erstes Ende so ausgebildet ist, daß es sich mit Drehantriebseinrichtungen verbindet und dessen zweites Ende (3) die Schneidfront begrenzt, wobei das zweite Ende Wasserdurchlässe umfaßt, wobei die dieser Achse benachbarte Zone des zweiten Endes den Mittelteil des Werkzeugs (6) bildet und das Werkzeug wenigstens eine Düse (9) aufweist, dadurch gekennzeichnet, daß diese Düse in einem Wasserdurchlaß angeordnet ist, um eine qegen den Mittelteil (6) des Werkzeugs orientierte Strömung zu erzeugen, wobei der durch orthogonale Projektion auf eine Ebene senkrecht zur Achse des Werkzeugs der Strömungsgeschwindigkeit im mittleren Teil des Werkzeugs erhaltene Vektor (39) ungleich null an jedem Punkt dieses mittleren Teils ist, wobei dieser Vektor den Wirkgeschwindigkeitsvektor darstellt, daß diese Düse (9) derart positioniert ist, daß wenigstens eine Achse, die sog. Zirkulationsachse (38), existiert, die zu dieser Ebene senkrecht zur Achse des Werkzeugs gehört, daß die verschiedenen Zirkulationsvektoren (40), die durch die orthogonale Projektion auf diese Zirkulationsachse der verschiedenen Vektoren der Wirkgeschwindigkeit (39) der Punkte des mittleren Teils erhalten wurden, in der gleichen Richtung orientiert sind.

2. Verfahren nach Anspruch 1, angewendet auf den Fall eines Werkzeugs mit mehreren Düsen (9, 21, 23), dadurch gekennzeichnet, daß diese Düsen positioniert und dimensioniert sind, um im mittleren Teil des Werkzeugs eine resultierende Strömung zu erzeugen, deren Wirkgeschwindigkeitsvektor ungleich null an jedem Punkt dieses mittleren Teils des Werkzeugs ist.

3. Bohrwerkzeug zur Durchführung des Verfahrens nach Anspruch 1, dadurch gekennzeichnet, daß es wenigstens eine erste Einspritzdüse (9) umfaßt, die in einem ersten Wasserdurchlaß (7) des Werkzeugs positioniert ist, wobei diese Düse einen Einspritzkanal umfaßt, dessen Achse (17) im wesentlichen gegen den mittleren Teil des Werkzeugs (6) orientiert ist, wobei diese Düse (9) derart positioniert ist, daß wenigstens eine Achse, die sog. Zirkulationsachse (38), existiert, die zur Ebene senkrecht zur Achse des Werkzeugs gehört, daß die verschiedenen Zirkulationsvektoren (40), die durch die orthogonale Projektion auf diese Zirkulationsachse der verschiedenen Vektoren der Wirkgeschwindigkeit (39) der Punkte des mittleren Teils erhalten wurden, in der gleichen Richtung orientiert sind.

4. Bohrwerkzeug nach Anspruch 3, dadurch gekennzeichnet, daß es wenigstens eine zweite Düse (23) umfaßt, die in einem zweiten Wasserdurchlaß (16) positioniert ist, der auf der Seite (25) des Werkzeugs angeordnet ist, die entgegengesetzt der (26) zur ersten Düse (9) gehörenden lokalisiert ist, wobei diese entgegengesetzte Seite (25) definiert ist durch den Teil des Werkzeugs, der sich in dem durch eine erste durch die Achse des Werkzeugs (5) gehenden Ebene begrenzten Halbraum befindet, die senkrecht zu einer zweiten Ebene ist, die einen Punkt der Einspritzöffnung dieser ersten Düse (9) sowie die Achse des Werkzeugs und nicht diese erste Düse (9) enthält, wobei diese Düse (23) einen Einspritzkanal umfaßt, der so ausgelegt ist, daß er eine Strömung erzeugt, die im wesentlichen in der Richtung orientiert ist, welche derjenigen entgegengesetzt ist, die durch den Mittelteil des Werkzeugs definiert ist.

5. Werkzeug nach Anspruch 4, dadurch gekennzeichnet, daß diese zweite Einspritzdüse (23) in einem Wasserdurchlaß positioniert ist, der sich auf dem Werkzeug im wesentlichen in einer zur zweiten Ebene gehörenden Halbebene befindet, wobei diese Halbebene durch die Achse des Werkzeugs begrenzt ist und diese erste Düse nicht enthält.

6. Werkzeug nach einem der Ansprüche 3 bis 5, dadurch gekennzeichnet, daß es mehrere Fluideinspritzdüsen mit Fluideinspritzkanälen enthält, deren Achse gegen die Mittelzone des Werkzeugs orientiert ist und daß diese Düsen in Wasserdurchlässen positioniert sind, die auf dem Werkzeug auf der gleichen Seite bezogen auf eine durch die Werkzeugachse gehenden Ebene sich befinden.

7. Werkzeug nach einem der Ansprüche 3 bis 6, dadurch gekennzeichnet, daß es eine dritte Düse (27) mit einem dritten Kanal umfaßt, wobei die dritte Düse (27) im wesentlichen benachbart der ersten Düse (9) positioniert ist, wobei die Achse (28) dieses dritten Kanals im wesentlichen in der der jenigen der ersten Düse entgegengesetzten Richtung orientiert ist.

8. Bohrwerkzeug nach einem der Ansprüche 3 bis 7, wobei das Werkzeug eine Anzahl n von Wasserdurchlässen, die größer oder gleich drei ist, umfaßt, dadurch gekennzeichnet, daß es eine Anzahl m von untereinander zu je zwei benachbarten Wasserdurchlässen umfaßt, von denen ein jeder wenigstens eine Einspritzdüse mit einem Einspritzkanal umfaßt, der gegen den mittleren Teil des Werkzeugs orientiert ist, wobei diese Zahl m zwischen eins und dem qanzen Teil des Quotienten der Zahl n geteilt durch zwei beträgt.

9. Bohrwerkzeuq nach Anspruch 8, dadurch gekennzeichnet, daß wenigstens einer der nicht mit Einspritzdüsen ausgestatteten Wasserdurchlässe einen Kanal von einer Achse hat, die gegen den mittleren Teil des Werkzeugs orientiert ist und mit wenigstens einer Einspritzdüse mit einem Kanal ausgestattet ist, der im wesentlichen in der Richtung orientiert ist, die entgeqengesetzt zu der durch den mittleren Teil des Werkzeugs definierten orientiert ist.
